# EUROPÄISCHE PATENTSCHRIFT

(11) **EP 4 530 529 B1**
(45) Veröffentlichungstag und Bekanntmachung des Hinweises auf die Patenterteilung: **22.04.2026**
(21) Anmeldenummer: 24201437.1
(22) Anmeldetag: 19.09.2024
(51) Int. Cl.: F23D 11/10

(54) **DÜSE**
NOZZLE
BUSE

(30) Priorität: 28.09.2023 AT 507912023
(43) Veröffentlichungstag der Anmeldung: 02.04.2025
(73) Patentinhaber: DUMAG GmbH, 2352 Gumpoldskirchen (AT)
(72) Erfinder: SCHRÖGER, Robert, 2352 Gumpoldskirchen (AT); PICHLER, Michael, 2352 Gumpoldskirchen (AT); HABERFELNER, Heinz, 2352 Gumpoldskirchen (AT)
(74) Vertreter: Beer & Partner Patentanwälte KG

(56) Entgegenhaltungen:
- WO-A1-2011/050377
- SU-A1- 1 333 961
- US-A- 3 667 679
- "DUMAG Ultrasonic Nozzle GS", 8 June 2023, DUMAG GMBH, article DUMAG GMBH: "DUMAG Ultrasonic Nozzle GS", XP093244752

## Beschreibung

Die Erfindung betrifft eine Düse mit einer Längsachse und einem Ausdüsende, wobei die Düse wenigstens einen in Richtung Ausdüsende verlaufenden ersten Kanal für ein zu zerstäubendes Fluid, der in eine erste Austrittsöffnung mündet, und wenigstens einen in Richtung Ausdüsende verlaufenden zweiten Kanal für ein Zerstäubermedium, der in wenigstens eine zweite Austrittsöffnung mündet, aufweist, wobei gegenüber der zweiten Austrittsöffnung ein Hartmann'scher Generator angeordnet ist, und wobei der im Wesentlichen in axiale Richtung gerichteten, ersten Austrittsöffnung eine im Wesentlichen horizontal verlaufende und vom Ausdüsende wegweisende Anströmfläche gegenüberliegt, die näher am Ausdüsende angeordnet ist als der Hartmann'sche Generator.

Es ist bereits bekannt, eine Brennerdüse zum Verbrennen von Öl, Gas oder anderen brennbaren Fluiden (aber auch eine andere Düse, die zum Zerstäuben und zum Eindüsen bzw. Einspritzen eines Fluids in ein anderes Fluid benutzt wird, wie z.B. eine Einspritzdüse für Harnstoff in Abgase bzw. Rauchgase zur Reduzierung von NOx) an ihrem Ausdüsende mit einem Hartmann'schen Generator auszustatten, durch den ein Zerstäubermedium in Ultraschallschwingungen versetzt wird. Sobald das durch die Brennerdüse ausgespritzte, brennbare Fluid auf die in Ultraschallschwingungen versetzte Säule des Zerstäubermediums trifft, wird es in feinste Tröpfchen zerstäubt, sodass eine optimale Verbrennung des brennbaren Fluids in einer Brennkammer, in die die Brennerdüse mündet, erfolgen kann.

Die Form der Brennerdüse am Ausdüsende (d.h. an jenem Ende der Düse, an dem das zu zerstäubende Fluid ausgedüst, abgegeben, weggesprüht, etc. wird) bestimmt das durch die Brennerdüse erzeugte "Sprühbild", d.h. die Form des aus der Brennerdüse austretenden Strahls.

Prinzipiell unterscheidet man zwischen zwei Grundtypen des Sprühbildes, nämlich einem jetförmigen Sprühbild (in Form eines sich von der Brennerdüse weg verbreiternden Kegels) und einem tulpenförmigen Sprühbild (in Form einer sich von der Brennerdüse weg verbreiternden Glocke bzw. eines Rundkegels).

Insbesondere zum Ausbilden eines tulpenförmigen Sprühbildes (aber auch zum Ausbilden eines sich einem tulpenförmigen Sprühbild annähernden jetförmigen Sprühbildes) werden Brennerdüsen verwendet, bei denen ein im Wesentlichen in axiale Richtung aus einer Austrittsöffnung austretender Strom des brennbaren Fluids gegen eine, von einem Ausdüsende der Brennerdüse wegweisende und im Wesentlichen horizontal verlaufende, Anströmfläche strömt und von dieser zur Seite hin (d.h. in horizontale Richtung) abgeleitet wird. Das brennbare Fluid strömt von der Anströmfläche in einen Unterdruckbereich, wobei der Unterdruck durch das Ausströmen eines Zerstäubermediums aus dem Ausgang eines um die Austrittsöffnung für das brennbare Fluid herum angeordneten Hartmann'schen Generators erzeugt wird. Durch die Turbulenz des Zerstäubermediums wird das brennbare Fluid in feine Tröpfchen zerteilt.

Da das Zerstäubermedium durch den Hartmann'schen Generator in Ultraschallschwingungen versetzt wird, werden die im Unterdruckbereich gebildeten Tröpfchen des brennbaren Fluids ebenfalls in Schwingung versetzt. Die Massenträgheit der Tröpfchen verhindert ihr Mitschwingen bei derart hohen Frequenzen, sodass die Tröpfchen in noch kleinere Tröpfchen zerfallen (d.h. sie werden zerstäubt).

Dieses an sich sehr gut funktionierende System der Fluidzerstäubung weist den Nachteil auf, dass bei hohen Durchsätzen (d.h. bei einer hohen Ausdüs- bzw. Eindüsmenge des brennbaren Fluids) die Abströmgeschwindigkeit des brennbaren Fluids von der Anströmfläche weg zu hoch ist, sodass die Relativgeschwindigkeit zwischen der brennbarem Flüssigkeit und dem Zerstäubermedium klein wird und die Turbulenz der Mischung aus brennbarem Fluid und Zerstäubermedium abnimmt. Zudem trifft bei hohen Durchsätzen der Strom der brennbaren Flüssigkeit in einen vom Ausgang des Hartmann'schen Generators beabstandeten Bereich auf die schwingende Säule des Zerstäubermediums, da der Strom bei hohem Durchsatz dicht entlang der Anströmfläche strömt und diese weiter in Richtung Ausdüsende angeordnet ist als der Hartmann'sche Generator. In diesem beabstandeten Bereich ist die Ultraschallschwingung geringer als direkt beim Ausgang des Hartmann'schen Generators.

Diese zwei Effekte führen dazu, dass bei hohen Durchsätzen eine weniger starke Zerstäubung des brennbaren Fluids stattfindet, und größere Tröpfchen übrig bleiben als bei geringeren Durchsätzen. Größere Tröpfchen sind bei der Verbrennung des brennbaren Fluids (oder bei der Verteilung eines Fluids in einem anderen Fluid, wie beim Einspritzen von Harnstoff in Abgas bzw. Rauchgas) jedoch unerwünscht, da sie zu unvollständiger Verbrennung führen, sodass verkokte Rückstände im Abgas zurückbleiben oder andere unerwünschte Effekte auftreten. Um dem entgegenzuwirken, kann der Durchsatz des Zerstäubermediums ebenfalls erhöht werden, was jedoch in vielen Anwendungsbereichen unerwünscht ist.

Eine gattungsgemäße Düse ist aus WO 2011/050377 A1 bekannt.

Der Erfindung liegt daher die Aufgabe zu Grunde, eine Düse zur Verfügung zu stellen, die die Nachteile des Standes der Technik nicht aufweist. Insbesondere soll eine Düse bereitgestellt werden, mit der sich ein auszudüsendes und zu zerstäubendes Fluid auch bei hohen Durchsätzen besonders fein zerstäuben lässt.

Gelöst wird diese Aufgabe erfindungsgemäß mit einer Düse, die die Merkmale von Anspruch 1 aufweist.

Bevorzugte und vorteilhafte Ausführungsformen der Erfindung sind Gegenstand der Unteransprüche.

Erfindungsgemäß ist vorgesehen, dass die Anströmfläche in einem der ersten Austrittsöffnung gegenüberliegenden Bereich eine Vertiefung aufweist.

Die in der Anströmfläche ausgebildete Vertiefung bewirkt, dass der Strom des zu zerstäubenden Fluids, der von der ersten Austrittsöffnung in die Vertiefung strömt, nicht nur in horizontale Richtung weggelenkt, sondern auch axial umgelenkt bzw. in axiale Richtung zurückgelenkt wird. Der Strom des zu zerstäubenden Fluids strömt dadurch bei hohen Durchsätzen nicht mehr dicht an der Anströmfläche entlang, sondern wird von dieser weg in Richtung des weniger weit in Richtung Ausdüsende angeordneten Hartmann'schen Generators gelenkt. Das zu zerstäubende Fluid wird von dem am Ausgang des Hartmann'schen Generators herrschenden Unterdruck angesaugt. Somit trifft der Strom des zu zerstäubenden Fluids in einen Bereich auf die schwingende Säule des Zerstäubermediums, der direkt an den Ausgang des Hartmann'schen Generators anschließt, und in dem die Ultraschallschwingung am höchsten ist. Dies bewirkt eine besonders gute Zerstäubung des zu zerstäubenden Fluids, d.h. einen Zerfall des Fluids in besonders feine Tröpfchen. Das Vorhandensein der Vertiefung begünstigt auch das Entstehen von Turbulenzen im zu zerstäubenden Fluid, was ebenfalls zu einer möglichst feinen Zerstäubung beiträgt.

Mit der erfindungsgemäßen Düse kann auch bei einem geringen Durchsatz des Zerstäubermediums ein besonders hoher Durchsatz des zu zerstäubenden Fluids mit gleichzeitig besonders feiner Zerstäubung erreicht werden.

Als Ausdüsende der Düse wird jenes Ende verstanden, an dem das zu zerstäubende Fluid ausgedüst, abgegeben, abgesprüht, abgestoßen, etc. wird.

Erfindungsgemäß ist die Anströmfläche näher am Ausdüsende angeordnet als der Hartmann'sche Generator, wobei bei einer nicht horizontal, sondern schräg verlaufenden Anströmfläche zumindest der radial am weitesten von der Längsachse beabstandete Abschnitt der Anströmfläche näher am Ausdüsende angeordnet ist als der Hartmann'sche Generator.

Besonders bevorzugt sind Ausführungsformen der Düse, bei denen die erste Austrittsöffnung die Form eines um die Längsachse und im Wesentlichen in axiale Richtung verlaufenden Axialringspaltes aufweist. Ein derartiger Axialringspalt ermöglicht eine besonders gleichmäßige Verteilung des zu zerstäubenden Fluids in Richtung der Anströmfläche bzw. in Richtung der in der Anströmfläche gebildeten Vertiefung. Weiters kann bei einer derartigen Ausführungsform die Anströmfläche am Ende einer entlang der Längsachse verlaufenden Säule angeordnet sein, die in radialer Richtung gesehen innerhalb des Axialringspalt angeordnet ist, was zu einem besonders einfachen Aufbau der Düse führt.

Im Rahmen der Erfindung kann die erste Austrittsöffnung jedoch auch ein entlang der Längsachse verlaufendes, im Wesentlichen kreisförmiges Austrittsloch sein, d.h. eine zentrale Austrittsöffnung. Eine derartige erste Austrittsöffnung ermöglicht einen besonders hohen Durchsatz des zu zerstäubenden Fluids bei relativ kleinen Abmessungen.

In einer bevorzugten Ausführungsform ist die Vertiefung eine um die Längsachse herum verlaufende, ringförmige Umlenknut. Bei dieser bevorzugten Ausführungsform ist die erste Austrittsöffnung insbesondere als Axialringspalt ausgebildet.

In einer weiteren bevorzugten Ausführungsform ist die Vertiefung eine im Wesentlichen kreisförmige Einbuchtung (bzw. Ausnehmung oder Senke), wobei bei dieser Ausführungsform die erste Austrittsöffnung insbesondere ein kreisförmiges Austrittsloch ist.

Denkbar sind auch Ausführungsformen, bei denen mehrere erste Austrittsöffnungen vorgesehen sind. Diese können beispielsweise kreisförmige Austrittslöcher sein, die ringförmig bzw. radialsymmetrisch um die Längsachse herum angeordnet sind. Auch eine Kombination aus einem zentralen kreisförmigen Austrittsloch und einem um das Austrittsloch (und die Längsachse) herum angeordneten Ringspalt oder aus mehreren konzentrischen Ringspalten ist im Rahmen der Erfindung denkbar.

Ebenso kann im Rahmen der Erfindung die Anströmfläche in mehreren der ersten Austrittsöffnung bzw. ggf. in mehreren oder allen den ersten Austrittsöffnungen gegenüberliegenden Bereichen jeweils eine Vertiefung aufweisen.

Möglich ist beispielsweise, dass eine zentral entlang der Längsachse verlaufende erste Austrittsöffnung gemeinsam mit einer davon beabstandeten, ringspaltförmigen sowie um die Längsachse herum verlaufenden, weiteren ersten Austrittsöffnung vorgesehen ist. Bei einer derartigen Ausführungsform kann eine zentral angeordnete Einbuchtung und/oder wenigstens eine Umlenknut vorgesehene sein.

Besonders bevorzugt ist die Vertiefung (beispielsweise die ringförmige Umlenknut) eine ausgerundete Vertiefung (beispielsweise eine ausgerundete Nut). Vorzugsweise weist eine derartige ausgerundete Vertiefung eine kreissegmentförmige, insbesondere eine halbkreisförmige, Querschnittsform auf. Ebenfalls möglich im Rahmen der Erfindung ist es, dass die Vertiefung eine ausgerundete Vertiefung mit einem ellipsensegmentförmigen oder einem hyperbelförmigen Querschnitt ist.

Ebenso ist im Rahmen der Erfindung möglich, dass die Vertiefung (z.B. ringförmige Umlenknut) nicht ausgerundet, sondern ausgeschrägt ist und beispielsweise einen trapezförmigen Querschnitt aufweist.

Im Rahmen der Erfindung wird eine Düse bevorzugt, die einen Grundkörper aufweist, in den ein Verteilereinsatz eingesetzt, insbesondere eingeschraubt, ist. Bei einer derartigen Düse ist die Anströmfläche am Verteilereinsatz ausgebildet. Vorteilhaft bei derartigen Düsen ist die Austauschbarkeit des Verteilereinsatzes, wodurch die Instandhaltung vereinfacht und ein rascher Wechsel zwischen unterschiedlichen Sprühbildern ermöglicht wird.

Im Rahmen der Erfindung ist insbesondere vorgesehen, dass der erste Kanal einen proximalen Abschnitt, der zentral entlang der Längsachse vom Grundkörper in den Verteilereinsatz hinein verläuft, aufweist. Über einen oder mehrere Verbindungsabschnitte, insbesondere mehrere Verbindungsabschnitte in Form von im Wesentlichen horizontal verlaufenden Bohrungen, ist der proximale Abschnitt mit einem ringspaltförmigen, distalen Abschnitt verbunden. Der ringspaltförmige, distale Abschnitt verläuft um die Längsachse herum, ist zwischen dem Grundkörper und dem darin eingesetzten Verteilereinsatz gebildet und mündet in der ersten Austrittsöffnung.

Ebenso ist im Rahmen der Erfindung bevorzugt vorgesehen, dass der zweite Kanal ringspaltförmig im Grundkörper um die Längsachse und um den ersten Kanal herum verläuft, und dass der zweiten Austrittsöffnung, die durch einen Umkehrfortsatz im Wesentlichen radial zur Längsachse gerichtet ist, der Hartmann'sche Generator, der durch eine im Wesentlichen radial von der Längsachse weg gerichtete Umlaufnut gebildet ist, gegenüberliegt. Ein derartiger Aufbau einer Düse mit einem Verteilereinsatz ist grundsätzlich bekannt und besonders vorteilhaft bei der erfindungsgemäßen Düse.

Weiters ist eine Ausführungsform der Düse bevorzugt, bei der die Umlaufnut zum Ausdüsende hin von einem Teller des Hartmann'schen Generators begrenz wird. Der Teller weist vorzugsweise die Form eines flachen, kreisringförmigen Zylinders auf und besitzt eine der Anströmfläche gegenüberliegende, vorzugsweise im Wesentlichen horizontal verlaufende, Tellerfläche. Zwischen der Tellerfläche und der Anströmfläche ist ein an die erste Austrittsöffnung anschließender, in radiale Richtung verlaufender, Radialringspalt gebildet. Bei einer derartigen Ausführungsform wird der aus der ersten Austrittsöffnung austretende Strom des zu zerstäubenden Fluids über die Vertiefung (z.B. die Umlenknut) in axiale Richtung zurückgeleitet, sodass er auf die Tellerfläche trifft. Der Strom des zu zerstäubenden Fluids wird dadurch abgebremst und strömt bzw. fließt dicht an der Tellerfläche entlang - vorzugsweise in horizontale Richtung - zur Seite weg. Beim Austritt aus dem radial verlaufenden Radialringspalt trifft der Strom des zu zerstäubenden Mediums auf den direkt an den Ausgang des Hartmann'schen Generators ausgebildeten Bereich der Säule des Zerstäubermediums. In diesem Bereich ist die Frequenz der Ultraschallschwingung am höchsten ausgebildet, sodass das zu zerstäubende Fluid in möglichst feine Tröpfchen zerstäubt wird.

Im Rahmen der Erfindung ist es bevorzugt, wenn der Verteilereinsatz einen sich von der Anströmfläche in Richtung zum Ausdüsende hin erstreckenden Verteilerfortsatz aufweist, der zylinderförmig oder kugelsegmentförmig, insbesondere halbkugelförmig, ist. An derartigen Fortsätzen können sich Verbrennungsrückstände weniger leicht festsetzen, sodass damit ausgestattete Düsen weniger schnell "verkoken".

Insbesondere ist die erfindungsgemäße Düse eine Brennerdüse und das zu zerstäubende Fluid ein brennbares Fluid, wobei das brennbare Fluid ein Gas, Öl, Treibstoff (wie Benzin, Kerosin oder Diesel), ein brennbares Abfallprodukt, oder irgendein anderes brennbares Fluid (z.B. ein alkoholhaltiges Fluid) sein kann. Bei Brennerdüsen ist es in der Regel besonders wichtig, dass das zu verbrennende Fluid möglichst fein zerstäubt wird, um unverbrannte Rückstände im Abgas weitestgehend zu vermeiden. Denkbar ist der Einsatz der erfindungsgemäßen Düse aber auch in anderen Anwendungsbereichen, wo eine möglichst feine Zerstäubung eines Fluids erwünscht ist. Beispielsweise kann die erfindungsgemäße Düse für Befeuchtungszwecke, zur Rauchgaskühlung oder zur Eindüsung von Harnstofflösungen in SNCR-Anlagen dienen, oder in der chemischen Industrie oder der Lebensmittelindustrie eingesetzt werden.

Weitere Einzelheiten, Merkmale und Vorteile der Erfindung ergeben sich aus der nachstehenden Beschreibung unter Bezugnahme auf die angeschlossenen Zeichnungen, in welchen bevorzugte Ausführungsformen dargestellt sind. Es zeigt:
- Fig. 1: eine aus dem Stand der Technik bekannte Düse in einer Schnittansicht, wobei die Schnittebene entlang einer Längsachse der Düse verläuft,
- Fig. 2: ein Detail aus Fig. 1 in einer vergrößerten Ansicht,
- Fig. 3: eine erfindungsgemäße Düse in einer Schnittansicht, wobei die Schnittebene entlang einer Längsachse der Düse verläuft,
- Fig. 4: ein Detail aus Fig. 3 in einer vergrößerten Ansicht,
- Fig. 5: eine Schnittansicht eines alternativen Verteilereinsatzes der erfindungsgemäßen Düse und
- Fig. 6: ein Schnittansicht eines weiteren alternativen Verteilereinsatzes der erfindungsgemäßen Düse.

Fig. 1 zeigt eine aus dem Stand der Technik bekannte Düse 1 in einer seitlichen Schnittansicht, wobei die Schnittebene entlang einer Längsachse L der Düse 1 verläuft.

In Folge werden für gleiche bzw. (funktions-)ähnliche Bestandteile der aus dem Stand der Technik bekannten Düse 1 und einer erfindungsgemäßen Düse 1 die gleichen Bezugszeichen verwendet.

Die aus dem Stand der Technik bekannte Düse 1 weist einen Grundkörper 2 auf, der sich in Richtung der Längsachse bis zu einem Ausdüsende 3 hin erstreckt. Das Ausdüsende 3 ist jenes Ende der Düse 1, an dem ein zu zerstäubendes Fluid F in zerstäubter Form eingedüst bzw. eingespritzt oder ausgestoßen wird.

In den Grundkörper 2 ist ein Verteilereinsatz 4 eingesetzt. In der dargestellten Ausführungsform ist der Verteilereinsatz 4 in den Grundkörper 2 eingeschraubt.

In der Düse 1 ist wenigstens ein erster Kanal 5 gebildet, der in Richtung Ausdüsende 3 hin verläuft, und durch den, im Einsatz der Düse 1, das zu zerstäubende Fluid F in Richtung Ausdüsende 3 hin strömt.

Der erste Kanal 5 weist einen proximalen Abschnitt 6 auf, der sich vom Grundkörper 2 in den Verteilereinsatz 4 erstreckt. Der proximale Abschnitt 6 verläuft zentral bzw. mittig, d.h. in axiale Richtung entlang der Längsachse L.

Ein distaler Abschnitt 7 des ersten Kanals 5 weist die Form eines Ringspaltes auf, und ist zwischen dem Grundkörper 2 und dem Verteilereinsatz 4 gebildet. Er verläuft somit in axiale Richtung und um die Längsachse L herum. Der distale Abschnitt 7 mündet in eine erste Austrittsöffnung 8, die in der dargestellten Ausführungsform die Form eines um die Längsachse L herum und in axiale Richtung verlaufenden Axialringspaltes aufweist.

Der proximale Abschnitt 6 und der distale Abschnitt 8 der Düse 1 sind über Verbindungsabschnitte 9 miteinander verbunden, wobei die Verbindungsabschnitte 9 durch radial verlaufende Bohrungen im Verteilereinsatz 4 gebildet sind.

In der Düse 1 ist zusätzlich wenigstens ein zweiter Kanal 11 gebildet, der ebenfalls in Richtung Ausdüsende 3 hin verläuft und durch den bei bestimmungsgemäßer Verwendung der Düse 1 ein Zerstäubermedium Z strömt. Das Zerstäubermedium Z kann beispielsweise Druckluft sein.

Der zweite Kanal 11 weist die Form eines Ringspaltes auf, verläuft um die Längsachse L und um den ersten Kanal 5 herum und mündet in einer zweiten Austrittsöffnung 12.

Der zweite Kanal 11 verläuft größtenteils in axiale Richtung, weist jedoch kurz vor der zweiten Austrittsöffnung 12 eine zur Längsachse L hin verlaufende Krümmung auf, sodass die zweite Austrittsöffnung 12 im Wesentlichen in radiale Richtung und zur Längsachse L hin gerichtet ist.

Im bzw. am Grundkörper 2 der Düse 1 ist ein Hartmann'scher Generator 13 ausgebildet bzw. angeordnet. Der Hartmann'sche Generator 13 wird durch eine Umlaufnut gebildet, die um die Längsachse L und um den ersten Kanal 5 herum verläuft und im Wesentlichen in radiale Richtung von der Längsachse L weg gerichtet ist.

Der Hartmann'sche Generator 13 ist im Wesentlichen gegenüber der zweiten Austrittsöffnung 12 angeordnet bzw. mündet die zweite Austrittsöffnung 12 direkt in den Hartmann'schen Generator 13.

Der Verteilereinsatz 4 weist einen Einsetzbereich 14 auf, mit dem der Verteilereinsatz 4 in den Grundkörper 2 eingesetzt, insbesondere eingeschraubt, ist.

In Richtung Ausdüsende 3 weist der Verteilereinsatz 4 einen Verteilerfortsatz 15 auf, an dem eine vom Ausdüsende 3 weg und zur ersten Austrittsöffnung 8 hin gerichtete Anströmfläche 16 ausgebildet ist. Die Anströmfläche 16 des eingesetzten Verteilereinsatzes 4 liegt der ersten Austrittsöffnung 8 (für das zu zerstäubende Fluid F) gegenüber.

Die Anströmfläche 16 ist in der dargestellten Ausführungsform kreisringförmig, verläuft um die Längsachse L herum und erstreckt sich in radiale Richtung. Die Anströmfläche 16 ist näher am Ausdüsende 3 angeordnet als der Hartmann'sche Generator 13.

Der Verteilerfortsatz 15 weist in der dargestellten Ausführungsform die Form einer sich von der Anströmfläche 16 bis zum Ausdüsende 3 hin erstreckenden Halbkugel auf. Der Verteilereinsatz 4 ist für die Erzeugung eines "tulpenförmigen" Sprühbildes geeignet und neigt weniger stark dazu zu "verkoken".

Die den Hartmann'schen Generator 13 bildende Umlaufnut wird zum Ausdüsende 3 hin durch einen Teller 17 begrenzt, der flanschartig in radiale Richtung und in Richtung von der Längsachse L weg ragt. Der Teller 17 hat die Form eines flachen, kreisringförmigen Zylinders und weist an seiner zum Ausdüsende 3 hin gerichteten Seite eine kreisringförmige Tellerfläche 18 auf.

Zwischen der Tellerfläche 18 und der gegenüberliegenden Anströmfläche 16 ist ein in radiale Richtung und um die Längsachse L verlaufender Radialringspalt 19 gebildet, der direkt an den ersten Kanal 5 anschließt.

Wie in Fig. 1 und in Fig. 2 (die ein Detail aus Fig. 1 in vergrößerter Ansicht darstellt) gezeigt, strömt das Zerstäubermedium Z durch den zweiten Kanal 11 in Richtung Ausdüsende 3, tritt in radiale Richtung und zur Längsachse L hin aus der zweiten Austrittsöffnung 12 aus und strömt von der zweiten Austrittsöffnung 12 direkt in den ihr gegenüber angeordneten, als Umlaufnut ausgebildeten Hartmann'schen Generator 13.

Durch die hier nicht näher beschriebene Funktionsweise des Hartmann'schen Generators 13 wird das Zerstäubermedium Z in Ultraschallschwingungen versetzt und tritt als in Ultraschallschwingungen versetzte "Säule" (d.h. als Gas- oder Gasgemischsäule, wie beispielsweise als Luftsäule) aus einer Ausgangsöffnung 21 des Hartmann'schen Generators 13 aus. Die Ausgangsöffnung 21 des Hartmann'schen Generators 13 wird in Richtung Ausströmende 3 vom Teller 17 des Hartmann'schen Generators 13 und in der anderen Richtung von der zweiten Austrittsöffnung 12 begrenzt.

Das zu zerstäubende Fluid F hingegen strömt zuerst durch den proximalen Abschnitt 6 des ersten Kanals 5, und von dort über die Verbindungsabschnitte 9 in den distalen Abschnitt 7 des ersten Kanals 5. Über die erste Austrittsöffnung 8 strömt das zu zerstäubende Fluid F im Wesentlichen in axiale Richtung und in Richtung Ausdüsende 3 aus dem erste Kanal 5 hinaus.

Das aus der ersten Austrittsöffnung 8 austretende bzw. ausströmende, zu zerstäubende Fluid F strömt (oder prallt) gegen die Anströmfläche 16 und wird durch diese in radiale Richtung abgelenkt, sodass es durch den Radialringspalt 19 in radiale Richtung und von der Längsachse L weg geleitet wird. Insbesondere bei hohen Ausströmgeschwindigkeiten d.h. bei hohen Durchsätzen des zu zerstäubenden Fluids F, strömt dieses dicht an der Anströmfläche 16 entlang.

Beim Austritt aus dem Radialringspalt 19 trifft das zu zerstäubende Fluid F auf die in Ultraschallschwingungen versetzte Säule des Zerstäubermediums Z. Durch die Ultraschallschwingungen wird das zu zerstäubende Fluid F in feinste Tröpfchen zerstäubt, die zusammen mit der Säule des Zerstäubermediums Z vom Ausdüsende 3 weg gedüst (d.h. gespritzt, transportiert, gestrahlt, usw.) werden.

Insbesondere bei hohen Durchsätzen trifft das aus dem Radialringspalt 19 austretende, zu zerstäubende Fluid F von der Ausgangsöffnung 21 beabstandet auf die in Ultraschallschwingungen versetzte Säule des Zerstäubermediums Z, da das zu zerstäubende Fluid F dicht an der Anströmfläche 16 entlang strömt, und die Anströmfläche 16 weiter in Richtung Ausdüsende 3 angeordnet ist als der Hartmann'sche Generator 13.

Die Fig. 3 und 4 zeigen eine erfindungsgemäße Düse 1, ebenfalls in einer seitlichen Schnittansicht bzw. in einer ein Detail aus dieser Schnittansicht darstellenden Ansicht, wobei auch bei den Fig. 3 und 4 die Schnittebene entlang einer Längsachse L der erfindungsgemäßen Düse 1 verläuft.

Die aus dem Stand der Technik bekannte Düse 1 unterscheidet sich von der erfindungsgemäßen Düse 1 nur in dem erfindungsgemäßen Merkmal, weswegen in Folge nur dieses Unterscheidungsmerkmal und der daraus resultierende Effekt gesondert beschrieben werden.

Bei der in den Fig. 3 und 4 dargestellten Ausführungsform weist die Anströmfläche 16 des Verteilereinsatzes 4 der erfindungsgemäßen Düse 1 in einem direkt der ersten Austrittsöffnung 8 gegenüberliegenden Bereich eine Vertiefung 22 in Form einer um die Längsachse L verlaufenden, ringförmigen Umlenknut auf.

In der dargestellten Ausführungsform ist die als Umlenknut ausgeführte Vertiefung 22 eine ausgerundete Nut, wobei die als ausgerundete Umlenknut ausgeführte Vertiefung 22 einen halbkreisförmigen Querschnitt aufweist.

Wie in Fig. 4 im Detail dargestellt ist, strömt das aus der ersten Austrittsöffnung 8 austretende bzw. ausströmende, zu zerstäubende Fluid F in die als Umlenknut ausgeführte Vertiefung 22 und wird durch diese in axiale Richtung vom Eindüsende 3 weg und zum Teller 17 des Hartmann'schen Generators 13 zurückgeleitet bzw. umgelenkt.

Das zu zerstäubende Fluid F wird durch das Umlenken in Richtung Teller 17 nicht nur abgebremst, sondern fließt (bzw. strömt), insbesondere bei hohen Durchsätzen des zu zerstäubenden Fluids F, dicht an der Tellerfläche 18 entlang in radiale Richtung durch den Radialringspalt 19 und aus diesem hinaus.

Durch das Umlenken des zu zerstäubenden Fluids F in axiale Richtung (insbesondere da dieses nun über die Tellerfläche 18 strömt, die weiter vom Ausdüsende 3 entfernt ist als die Anströmfläche 16) trifft dieses weniger weit von der Ausgangsöffnung 21 des Hartmann'schen Generators 13 beabstandet auf die in Ultraschallschwingungen versetzte Säule des Zerstäubermediums Z als dies bei der in den Fig. 1 und 2 aus dem Stand der Technik bekannten Düse 1 der Fall ist. Idealerweise trifft das zu zerstäubende Fluid direkt an der Ausgangsöffnung 21 des Hartmann'schen Generators 13 auf die aus dem Zerstäubermedium Z bestehende, schwingende Gas- bzw. Gasgemischsäule.

Da die Frequenz der Ultraschallschwingung der Säule des Zerstäubermediums Z direkt an der Ausgangsöffnung 21 des Hartmann'schen Generators 13 am höchsten ist und von der Ausgangsöffnung 21 weg abnimmt, trifft das zu zerstäubende Fluid F bei der erfindungsgemäßen Düse in einen mit höherer Frequenz schwingenden Abschnitt bzw. Bereich der Säule des Zerstäubermediums Z als das zu zerstäubende Fluid F bei der aus dem Stand der Technik bekannten Düse 1. Das zu zerstäubende Fluid F wird dadurch in feinere Tröpfchen zerstäubt, als dies mit einer aus dem Stand der Technik bekannten Düse 1 möglich ist.

Fig. 5 zeigt eine weitere im Rahmen der Erfindung mögliche Ausführungsform des Verteilereinsatzes 4 der erfindungsgemäßen Düse 1. Auch bei diesem Verteilereinsatz 4 weist die - im eingebauten Zustand des Verteilereinsatzes 4 - dem ersten Kanal 5 (bzw. der ersten Austrittsöffnung 8) gegenüberliegende Anströmfläche 16 die als Umlenknut ausgeführte Vertiefung 22 auf.

Der Verteilereinsatz 4 weist einen Verteilerfortsatz 15 in Form eines flachen, sich zum Ausdüsende 3 hin erstreckenden, Zylinders auf und ist für die Erzeugung eines "jetförmigen" Sprühbildes geeignet.

Fig. 6 zeigt noch eine weitere im Rahmen der Erfindung mögliche Ausführungsform des Verteilereinsatzes 4 der erfindungsgemäßen Düse 1. Bei erfindungsgemäßen Düsen 1, die einen derartigen Verteilereinsatz 4 aufweisen, hat der erste Kanal 5 keinen distalen Abschnitt 7 und keine Verbindungsabschnitte 9. Der erste Kanal 5 weist lediglich den entlang der Längsachse L verlaufenden proximalen Abschnitt 6 auf, der sich bis zu der als kreisförmiges Austrittsloch ausgebildeten ersten Austrittsöffnung 8 erstreckt. Die der ersten Austrittsöffnung 8 gegenüberliegende Anströmfläche 16 weist die Vertiefung 22 auf, die in Form einer Einbuchtung bzw. Senke ausgebildet ist.

Die als Einbuchtung ausgeführte Vertiefung 22 dient ebenfalls dazu, das aus der ersten Austrittsöffnung 8 austretende bzw. ausströmende, zu zerstäubende Fluid F in axiale Richtung vom Ausdüsende 3 weg und zum Teller 17 des Hartmann'schen Generators 13 hin zurückzuleiten bzw. umzulenken.

Anders als bei den Ausführungsformen gemäß den Fig. 3, 4 und 5 ist der Verteilerfortsatz 15 bei dem in Fig. 6 gezeigten Verteilereinsatz 4 nicht an einem zentral und säulenförmig verlaufenden Abschnitt des Verteilereinsatzes 4, sondern an mehreren, radialsymmetrisch zur Längsachse L angeordneten und radial von der Längsachse L beabstandeten, Stegelementen 23 angeordnet. In der in Fig. 6 gezeigten Ausführungsform sind dafür zwei gegenüberliegende Stegelemente 23 vorgesehen, wobei in Fig. 6 nur eines der Stegelemente 23 sichtbar ist, da die Schnittebene rechtwinkelig zu einer Ebene, in der die Stegelemente 23 angeordnet sind, verläuft.

In der in Fig. 6 dargestellten Ausführungsform ist die als Einbuchtung ausgebildete Vertiefung 22 nicht abgerundet und weist einen rechteckigen Querschnitt auf. Die Vertiefung 22 kann aber auch abgerundet ausgebildet sei. Ebenso kann die Vertiefung 22 bei den in den Fig. 3, 4 und 5 dargestellten Ausführungsformen auch eine rechteckige oder mehreckige Querschnittsform aufweisen.

Die Merkmale der in den Figuren dargestellten Ausführungsformen unterschiedlich ausgebildeter Verteilereinsätze 4 lassen sich in adäquater Weise auch auf erfindungsgemäße Düsen 1 umlegen, bei denen die Düse 1 einen Grundkörper 2 ohne einen separaten Verteilereinsatz 4 aufweist, d.h. bei denen die Anströmfläche 16 mit der Vertiefung 22 (die z.B. eine Umlenknut oder eine Einbuchtung ist) direkt am Grundkörper 2 ausgebildet ist.

Auch nicht dargestellte Kombinationen von Merkmalen einzelner in den Figuren dargestellter Ausführungsformen sind im Rahmen der Erfindung denkbar. Beispielsweise kann auch der in Fig. 6 dargestellte Verteilereinsatz 4 einen Verteilerfortsatz 15 in Form eines flachen, sich zum Ausdüsende 3 hin erstreckenden, Zylinders aufweisen.

### Bezugszeichenliste

- 1: Düse
- 2: Grundkörper
- 3: Ausdüsende
- 4: Verteilereinsatz
- 5: erster Kanal
- 6: proximaler Abschnitt
- 7: distaler Abschnitt
- 8: erste Austrittsöffnung
- 9: Verbindungsabschnitt
- 10: ---
- 11: zweiter Kanal
- 12: zweite Austrittsöffnung
- 13: Hartmann'scher Generator
- 14: Einsetzbereich
- 15: Verteilerfortsatz
- 16: Anströmfläche
- 17: Teller
- 18: Tellerfläche
- 19: Radialringspalt
- 20: ---
- 21: Ausgangsöffnung
- 22: Vertiefung

- L: Längsachse
- F: zu zerstäubendes Fluid
- Z: Zerstäubungsmedium

## Patentansprüche

1. Düse (1) mit einer Längsachse (L) und einem Ausdüsende (3), wobei die Düse (1) wenigstens einen in Richtung Ausdüsende (3) verlaufenden ersten Kanal (5) für ein zu zerstäubendes Fluid (F), der in eine erste Austrittsöffnung (8) mündet, und wenigstens einen in Richtung Ausdüsende (3) verlaufenden zweiten Kanal (11) für ein Zerstäubermedium (Z), der in wenigstens eine zweite Austrittsöffnung (12) mündet, aufweist, wobei gegenüber der zweiten Austrittsöffnung (12) ein Hartmann'scher Generator (13) angeordnet ist, und wobei der im Wesentlichen in axiale Richtung gerichteten ersten Austrittsöffnung (8) eine im Wesentlichen horizontal verlaufende und vom Ausdüsende (3) weg weisende Anströmfläche (16) gegenüberliegt, die näher am Ausdüsende (3) angeordnet ist als der Hartmann'sche Generator (13), **dadurch gekennzeichnet, dass** die Anströmfläche (16) in einem der ersten Austrittsöffnung (8) gegenüberliegenden Bereich eine Vertiefung (22) aufweist.

2. Düse nach Anspruch 1, **dadurch gekennzeichnet, dass** die erste Austrittsöffnung (8) die Form eines um die Längsachse (L) und im Wesentlichen in axiale Richtung verlaufenden Axialringspaltes oder eines entlang der Längsachse (L) verlaufenden, im Wesentlichen kreisförmigen, Austrittsloches aufweist.

3. Düse nach Anspruch 1 oder 2, **dadurch gekennzeichnet, dass** die Vertiefung (22) eine um die Längsachse (L) herum verlaufende, ringförmige Umlenknut ist, oder dass die Vertiefung (22) eine im Wesentlichen kreisförmige Einbuchtung ist.

4. Düse nach einem der Ansprüche 1 bis 3, **dadurch gekennzeichnet, dass** die Vertiefung (22) eine ausgerundete Vertiefung, vorzugsweise mit einem kreissegmentförmigen, insbesondere einem halbkreisförmigen Querschnitt, ist.

5. Düse nach einem der Ansprüche 1 bis 4, **dadurch gekennzeichnet, dass** die Düse (1) einen Grundkörper (2) aufweist, in den ein Verteilereinsatz (4) eingesetzt, insbesondere eingeschraubt, ist, und dass die Anströmfläche (16) am Verteilereinsatz (4) ausgebildet ist.

6. Düse nach Anspruch 5, **dadurch gekennzeichnet, dass** der erste Kanal (8) einen proximalen Abschnitt (6), der zentral entlang der Längsachse (L) vom Grundkörper (2) in den Verteilereinsatz (4) verläuft, sowie einen über einen oder mehrere Verbindungsabschnitte (9) mit dem proximalen Abschnitt (6) verbundenen, ringspaltförmigen distalen Abschnitt (7) aufweist, der um die Längsachse (L) herum verläuft, wobei der ringspaltförmige distale Abschnitt (7) zwischen dem Grundkörper (2) und dem darin eingesetzten Verteilereinsatz (4) gebildet ist und in der ersten Austrittsöffnung (8) mündet.

7. Düse nach einem der Ansprüche 5 oder 6, **dadurch gekennzeichnet, dass** der zweite Kanal (11) ringspaltförmig im Grundkörper (2), sowie um die Längsachse (L) und um den ersten Kanal (8) herum verläuft, und dass der zweiten Austrittsöffnung (12), die im Wesentlichen radial zur Längsachse (L) hin gerichtet ist, der Hartmann'sche Generator (13), der durch eine im Wesentlichen radial von der Längsachse (L) weg gerichtete Umlaufnut gebildet ist, gegenüberliegt.

8. Düse nach Anspruch 7, **dadurch gekennzeichnet, dass** die den Hartmann'schen Generator (13) bildende Umlaufnut zum Ausdüsende (3) hin von einem Teller (17) begrenz wird, der vorzugsweise die Form eines flachen, kreisringförmigen Zylinders aufweist, und der eine der Anströmfläche (16) gegenüberliegende, vorzugsweise im Wesentlichen horizontal verlaufende, Tellerfläche (18) aufweist, und dass zwischen der Tellerfläche (18) und der Anströmfläche (16) ein an die erste Austrittsöffnung (8) anschließender, in radiale Richtung verlaufender, Radialringspalt (19) gebildet ist.

9. Düse nach einem der Ansprüche 5 bis 8, **dadurch gekennzeichnet, dass** der Verteilereinsatz (4) einen sich von der Anströmfläche (16) in Richtung zum Ausdüsende (3) hin erstreckenden Verteilerfortsatz (15) aufweist, der zylinderförmig oder kugelsegmentförmig, insbesondere halbkugelförmig, ist.

10. Düse nach einem der Ansprüche 1 bis 9, **dadurch gekennzeichnet, dass** die Düse (1) eine Brennerdüse und das zu zerstäubende Fluid (F) ein brennbares Fluid, insbesondere Gas, Öl oder ein brennbares Abfallprodukt, ist.

## Claims

1. Nozzle (1) with a longitudinal axis (L) and an ejection end (3), wherein the nozzle (1) has at least one first channel (5) for a fluid (F) to be atomized, which opens into a first outlet opening (8), and at least one second channel (11) extending in the direction of the ejection end (3) for an atomizing medium (Z), which opens into at least one second outlet opening (12), wherein a Hartmann generator (13) is arranged opposite the second outlet opening (12) , and wherein the first outlet opening (8), which is directed essentially in the axial direction, is opposed by an inflow surface (16) which extends essentially horizontally and points away from the ejection end (3) and which is arranged closer to the ejection end (3) than the Hartmann generator (13), **characterized in that** the inflow surface (16) has a recess (22) in an area opposite the first outlet opening (8).

2. Nozzle according to claim 1, **characterized in that** the first outlet opening (8) has the shape of an axial ring gap extending around the longitudinal axis (L) and essentially in the axial direction, or an essentially circular outlet hole extending along the longitudinal axis (L).

3. Nozzle according to claim 1 or 2, **characterized in that** the recess (22) is an annular deflection groove extending around the longitudinal axis (L), or that the recess (22) is a substantially circular indentation.

4. Nozzle according to one of claims 1 to 3, **characterized in that** the recess (22) is a rounded recess, preferably with a circular segment-shaped, in particular a semicircular cross-section.

5. Nozzle according to one of claims 1 to 4, **characterized in that** the nozzle (1) has a base body (2) into which a distributor insert (4) is inserted, in particular screwed in, and that the inflow surface (16) is formed on the distributor insert (4).

6. Nozzle according to claim 5, **characterized in that** the first channel (8) has a proximal section (6) which runs centrally along the longitudinal axis (L) from the base body (2) into the distributor insert (4), and a annular gap-shaped distal section (7) connected to the proximal section (6) via one or more connecting sections (9), which runs around the longitudinal axis (L), wherein the annular gap-shaped distal section (7) is formed between the base body (2) and the distributor insert (4) inserted therein and opens into the first outlet opening (8).

7. Nozzle according to one of claims 5 or 6, **characterized in that** the second channel (11) runs in an annular gap shape in the base body (2) and around the longitudinal axis (L) and around the first channel (8), and that the second outlet opening (12), which is directed substantially radially towards the longitudinal axis (L), is opposite the Hartmann generator (13), which is formed by a circumferential groove directed substantially radially away from the longitudinal axis (L).

8. Nozzle according to claim 7, **characterized in that** the circumferential groove forming the Hartmann generator (13) is bounded towards the ejection end (3) by a plate (17), which preferably has the shape of a flat, circular ring-shaped cylinder, and which has a plate surface (18) opposite the inflow surface (16), preferably extending substantially horizontally, and that a radial annular gap (19) extending in the radial direction and adjoining the first outlet opening (8) is formed between the plate surface (18) and the inflow surface (16).

9. Nozzle according to one of claims 5 to 8, **characterized in that** the distributor insert (4) has a distributor extension (15) extending from the inflow surface (16) toward the ejection end (3), which is cylindrical or spherical segment-shaped, in particular hemispherical.

10. Nozzle according to one of claims 1 to 9, **characterized in that** the nozzle (1) is a burner nozzle and the fluid (F) to be atomized is a combustible fluid, in particular gas, oil, or a combustible waste product.

## Revendications

1. Buse (1) possédant un axe longitudinal (L) et une extrémité d'éjection (3), laquelle buse (1) comporte au moins un premier canal (5) pour un fluide à nébuliser (F), qui s'étend en direction de l'extrémité d'éjection (3) et débouche dans une première ouverture de sortie (8), et au moins un deuxième canal (11) pour un fluide de nébulisation (Z), qui s'étend en direction de l'extrémité d'éjection (3) et débouche dans au moins une deuxième ouverture de sortie (12), un générateur de Hartmann (13) étant disposé en face de la deuxième ouverture de sortie (12) et une surface d'impact (16) disposée plus près de l'extrémité d'éjection (3) que le générateur de Hartmann (13), qui s'étend sensiblement à l'horizontale et est orientée à l'opposé de l'extrémité d'éjection (3), faisant face à la première ouverture de sortie (8) orientée sensiblement dans le sens axial, **caractérisé en ce que** la surface d'impact (16) comporte un renfoncement (22) dans une zone faisant face à la première ouverture de sortie (8).

2. Buse selon la revendication 1, **caractérisé en ce que** la première ouverture de sortie (8) présente la forme d'une fente annulaire axiale entourant l'axe longitudinal (L) et orientée sensiblement dans le sens axial ou d'un trou de sortie sensiblement circulaire orienté le long de l'axe longitudinal (L).

3. Buse selon la revendication 1 ou 2, **caractérisé en ce que** le renfoncement (22) est une gorge de dérivation annulaire qui entoure l'axe longitudinal (L) ou **en ce que** le renfoncement (22) est un creux sensiblement circulaire.

4. Buse selon l'une des revendications 1 à 3, **caractérisé en ce que** le renfoncement (22) est un renforcement arrondi, ayant de préférence une section en forme de segment de cercle, en particulier de demi-cercle.

5. Buse selon l'une des revendications 1 à 4, **caractérisé en ce que** la buse (1) comporte un corps de base (2) dans lequel un insert de distributeur (4) est inséré, en particulier vissé, et **en ce que** la surface d'impact (16) est formée sur l'insert de distributeur (4).

6. Buse selon la revendication 5, **caractérisé en ce que** le premier canal (8) comporte une partie proximale (6) qui s'étend au centre le long de l'axe longitudinal (L) du corps de base (2) à l'insert de distributeur (4) et une partie distale (7) en forme de fente annulaire, communiquant avec la partie proximale (6) par une ou plusieurs parties de communication (9), qui entoure l'axe longitudinal (L), la partie distale (7) en forme de fente annulaire étant formée entre le corps de base (2) et l'insert de distributeur (4) inséré dans celui-ci et débouchant dans la première ouverture de sortie (8).

7. Buse selon l'une des revendications 5 ou 6, **caractérisé en ce que** le deuxième canal (11) s'étend en forme de fente annulaire dans le corps de base (2) et autour de l'axe longitudinal (L) du premier canal (8) et **en ce que** le générateur de Hartmann (13), formé par une gorge circonférentielle qui s'écarte sensiblement dans le sens radial de l'axe longitudinal (L), fait face à la deuxième ouverture de sortie (12), qui est sensiblement orientée dans le sens radial vers l'axe longitudinal (L).

8. Buse selon la revendication 7, **caractérisé en ce que** la gorge circonférentielle formant le générateur de Hartmann (13) est délimitée en direction de l'extrémité d'éjection (3) par un plateau (17) qui présente de préférence la forme d'un cylindre plat en forme d'anneau circulaire et qui comporte une surface de plateau (18) faisant face à la surface d'impact (16) et, de préférence, sensiblement horizontale, et **en ce qu'**est formée entre la surface de plateau (18) et la surface d'impact (16) une fente annulaire radiale (19) qui fait suite à la première ouverture de sortie (8) et s'étend dans le sens radial.

9. Buse selon l'une des revendications 5 à 8, **caractérisé en ce que** l'insert de distributeur (4) présente une saillie de distributeur (15) qui s'étend de la surface d'impact (16) vers l'extrémité d'éjection (3) et qui est cylindrique ou en forme de segment de sphère, en particulier hémisphérique.

10. Buse selon l'une des revendications 1 à 9, **caractérisé en ce que** la buse (1) est une buse de brûleur et le fluide à nébuliser (F) est un fluide combustible, en particulier du gaz, du fuel ou un produit combustible obtenu à partir de déchets.
